# EUROPÄISCHE PATENTANMELDUNG

(11) **EP 4 703 054 A1**
(43) Veröffentlichungstag der Anmeldung: **04.03.2026**
(21) Anmeldenummer: 25190366.2
(22) Anmeldetag: 18.07.2025
(51) Int. Cl.: B07B 1/28, B07B 1/42

(54) **SIEBVORRICHTUNG**

(30) Priorität: 29.08.2024 DE 102024124714
(71) Anmelder: KLEEMANN GMBH, 73037 Göppingen (DE)
(72) Erfinder: NÄGELE, Florian, 89185 Hüttisheim (DE)
(74) Vertreter: Herrmann, Jochen

(57) **Zusammenfassung**

Die Erfindung betrifft eine Siebvorrichtung mit einem Siebkasten (10), in oder an dem wenigstens ein Siebbelag (14, 15) angeordnet ist, wobei der Siebbelag (14, 15) mittels eines Vibrationsantriebs (20) in Schwingungsbewegungen versetzbar ist, wobei der Vibrationsantrieb (20) zwei Erregereinheiten (21) aufweist, wobei die Erregereinheiten (21) mittels eine Synchronisationsvorrichtung (26) miteinander mechanisch gekoppelt sind, wobei die Synchronisationsvorrichtung (26) zwei Transmissionselemente (64, 68) aufweist, die im Bereich einer Koppelstelle mittels einer Koppeleinrichtung (60) lösbar und miteinander drehfest gekoppelt sind.

Bei einer solchen Siebvorrichtung lässt sich die Montage vereinfachen, wenn vorgesehen ist, dass eine Ausrichthilfe mit wenigstens einem Ausrichtelement (62.1, 68.2, 69) vorgesehen ist, das angeordnet und ausgebildet ist, um beim Fügevorgang der beiden Transmissionselemente (64, 68) die Transmissionselemente (64, 68)) gegeneinander im Bereich der Koppelstelle auszurichten.

## Beschreibung

Die Erfindung betrifft eine Siebvorrichtung mit einem Siebkasten, in oder an dem wenigstens ein Siebbelag angeordnet ist, wobei der Siebbelag mittels eines Vibrationsantriebs in Schwingungsbewegungen versetzbar ist, wobei der Vibrationsantrieb zwei Erregereinheiten aufweist, wobei die Erregereinheiten mittels einer Synchronisationsvorrichtung miteinander mechanisch gekoppelt sind, wobei die Synchronisationsvorrichtung zwei Transmissionselemente aufweist, die im Bereich einer Koppelstelle mittels einer Koppeleinrichtung lösbar und miteinander drehfest gekoppelt sind.

Solche Siebanordnungen können insbesondere als Vorsiebeinrichtungen oder als Nachsiebeinrichtungen Verwendung finden, vorzugsweise in Materialbearbeitungseinrichtungen zur Bearbeitung, insbesondere zur Zerkleinerung, von mineralischen Werkstoffen. Dementsprechend können sie in Richtung des Materialflusses der Materialbearbeitungseinrichtung vor oder nach der Zerkleinerungseinrichtung angeordnet sein.

Aus dem Stand der Technik sind Siebvorrichtungen bekannt, die zwei jeweils paarweise seitlich am Siebkasten angeflanschte Erregereinheiten in Form von Unwuchtantrieben ("Flanschvibrationsmotoren") besitzen. Um die Unwucht der linken und rechten Seite jeweils zu synchronisieren, sind diese über eine unter einem Siebdeck verlaufende, mittels einer Steckverbindung geteilten Welle miteinander drehfest verbunden. Die Welle ist zum Schutz vor Verschmutzung und Berührung von einem Mantelrohr umgeben. Zur Montage muss zunächst ein Unwuchtantrieb auf einer Seite eingesetzt werden. Dann wird der Unwuchtantrieb auf der gegenüberliegenden Seite angesetzt. Dabei müssen die beiden Hälften der Welle einander gegenübergestellt und miteinander verbunden werden. Hierzu ist eine Wartungsöffnung vorgesehen, durch die der Bediener hindurchfassen kann und die beiden Hälften der Welle zusammenführen kann. Der Zugang zu der Wartungsöffnung ist, aufgrund der baulichen Gegebenheiten, häufig deutlich eingeschränkt. Außerdem hat es sich gezeigt, dass die Wartungsöffnung aufwändig gegen Staubeintrag abgedichtet werden muss. Zudem muss sie auch den auftretenden Vibrationen standhalten. Für die Montage werden grundsätzlich mindestens zwei Personen benötigt

Es ist Aufgabe der Erfindung, eine Siebvorrichtung eingangs erwähnter Art bereitzustellen, die eine einfache Montage und Wartung des Vibrationsantriebs ermöglicht.

Diese Aufgabe wird dadurch gelöst, dass eine Ausrichthilfe mit wenigstens einem Ausrichtelement vorgesehen ist, das angeordnet und ausgebildet ist, um beim Fügevorgang der beiden Transmissionselemente die Transmissionselemente gegeneinander im Bereich der Koppelstelle auszurichten. Somit können das oder die Transmissionselemente mittels des wenigstens einen Ausrichtelements während der Fügebewegung in einer Montagestellung ausgerichtet werden, um eine Fügung der Transmissionselemente, vorzugsweise ohne Zugriff auf die Koppelstelle von außen, zu ermöglichen. Dies erleichtert die Montage erheblich. Zudem lässt sich dadurch der Teileaufwand verringern, da auf die Montageöffnung verzichtet werden kann oder sich diese zumindest deutlich einfacher gestalten lässt.

Gemäß einer möglichen Erfindungsvariante kann es vorgesehen sein, dass die Transmissionselemente jeweils der Koppelstelle abgewandt an ein Gelenk, insbesondere an ein Kardangelenk angekoppelt sind, und dass ein Ausrichtelement in Form eines elastischen Bauteils ausgebildet ist, das eines der Gelenke derart aussteift, dass das am Gelenk angeschlossene Transmissionselement in einer gegenüber der Schwerkraftrichtung angehobenen Fügeposition gehalten ist oder dass zwei Ausrichtelemente jeweils in Form eines elastischen Bauteils ausgebildet sind, die jeweils eines der Gelenke derart aussteifen, dass das am Gelenk angeschlossene Transmissionselement in einer gegenüber der Schwerkraftrichtung angehobenen Fügeposition gehalten ist. Es kann so sein, dass die Transmissionselemente dann derart in der angehobenen Montageposition stehen, dass sie ohne weiteres miteinander gefügt werden oder es ist wenigstens ein weiteres Ausrichtelement vorgesehen, das dann die Transmissionselemente exakt und lagerichtig zueinander positioniert.

Eine besonders kostengünstige Variante der vorstehend beschriebenen Ausrichthilfe ergibt sich dann, wenn vorgesehen ist, dass die Kardangelenke zusammen mit den Transmissionselementen eine Kardanwelle bilden, und dass das Ausrichtelement wenigstens eines der Kardangelenke in Form eines Schrumpfschlauchs, zumindest bereichsweise umgibt. Der Schrumpfschlauch steift das Kardangelenk aus, beeinträchtigt aber gleichzeitig dessen Funktionalität nicht, da er ausreichend elastisch ist. Falls der Schrumpfschlauch während des normalen Betriebs der Siebvorrichtung beschädigt wird oder in sonstiger Weise seine Funktion verliert, so ist dies unkritisch, da er nur für die Montage benötigt wird.

Eine besonders bevorzugte Erfindungsvariante kann dergestalt sein, dass die Transmissionselemente jeweils einen Rohrabschnitt aufweisen, und dass im Bereich der Koppelstelle die beiden Rohrabschnitte mit ihren Rohrenden ineinandergesteckt und im Fügebereich drehfest miteinander verbunden sind. Im einfachsten Fall sind die Rohrabschnitte zumindest im Bereich ihrer Rohrenden im Fügebereich unrund. Somit sind die ineinander gefügten Rohrenden aufgrund ihrer Querschnittsgeometrie bereits drehfest miteinander verbunden. Zusätzliche Verbindungsmittel werden dann nicht mehr zwingend benötigt. Dies vereinfacht den Teile- und Montageaufwand zusätzlich.

Gemäß einer Erfindungsvariante kann es vorgesehen sein, dass das Ausrichtelement der Ausrichthilfe mittels eines Befestigungsabschnitts im Bereich eines freien Endes des ersten Transmissionselements gehalten ist und dass das Ausrichtelement eine Zentrieraufnahme aufweist, die auf das zweite Transmissionselement ausgerichtet ist. Somit kann sich das zweite Transmissionselement während der Fügebewegung an dem Ausrichtelement ausrichten. In Folge lassen sich die beiden Transmissionselemente dann passgenau fügen.

Das Ausrichtelement kann beispielsweise so gestaltet sein, dass die Zentrieraufnahme eine zumindest bereichsweise umlaufende trichterartige Erweiterung, insbesondere einen Innenkonus, aufweist, die sich in Richtung hin zum zweiten Transmissionselement erweitert. Denkbar ist es auch, dass das Ausrichtelement einen Zentrierstift oder -Ansatz aufweist, der, beispielsweise mit seinem Außenumfang die Zentrieraufnahme bildet.

Gemäß einer Erfindungsvariante kann es vorgesehen sein, dass das Ausrichtelement als Formkörper ausgebildet und auf das freie Ende des ersten Transmissionsglieds an dessen Außenumfang aufgeschoben ist, und dass der Formkörper vorzugsweise einen Anschlag aufweist, der den Formkörper in Fügerichtung unverschiebbar am ersten Transmissionselement festlegt. Hierdurch ist eine einfache und für die Montage sichere Festlegung des Ausrichtelements erreicht. Der Formkörper ist vorzugsweise als Kunststoffbauteil, vorzugsweise als Schaumformkörper, ausgebildet.

Es kann so sein, dass der Formkörper eine Beschaffenheit aufweist, die dergestalt ist, dass er nur für die Montage ausreichend formstabil ist. Denkbar ist es, dass er dann im Betriebseinsatz zerstört wird, da er nur für die Montage der beiden Transmissionselemente benötigt wird. Er kann mithin als besonders kostengünstige Baueinheit gefertigt sein.

Eine erfindungsgemäße Siebvorrichtung kann auch dergestalt sein, dass die Ausrichthilfe als Ausrichtelement einen an einem der Transmissionselemente befestigten Stützkörper aufweist, der sich an einem gegenüber den Transmissionselementen ortsfesten Bauteil der Siebvorrichtung abstützt und wobei ein Schiebesitz zwischen dem Ausrichtelement und dem ortsfesten Bauteil vorgesehen ist, längs dem das Ausrichtelement in Richtung der Fügerichtung verschiebbar geführt ist. Hierdurch wird eine eindeutige Ausrichtung des Transmissionselements möglich. Denkbar ist es, dass das ortsfeste Bauteil von einem Hüllrohr gebildet ist, innerhalb dem die Synchronisationsvorrichtung zumindest bereichsweise angeordnet ist.

Hierbei kann es insbesondere vorgesehen sein, dass das Ausrichtelement radial außen an der Innenumfangsfläche des Hüllrohrs verschiebbar unter Bildung des/eines Schiebesitzes in Richtung der Längserstreckung des Hüllrohrs geführt ist, und dass vorzugsweise das Ausrichtelement in Radialrichtung unverstellbar mit einem der Transmissionselemente verbunden ist.

Zur Vermeidung einer Fehlmontage kann es vorgesehen sein, dass ein Begrenzungselement vorgesehen ist, das die Verstellbewegung des Ausrichtelements gegenüber dem Transmissionselement begrenzt.

Die Erfindung kann vorzugsweise bei einer Siebvorrichtung zum Einsatz kommen, die dergestalt ist, dass die Erregereinheiten jeweils eine Motoreinheit mit einem Elektromotor aufweisen, die jeweils eine Antriebswelle antreiben, dass die Antriebswelle jeweils zumindest ein Unwuchtgewicht antreiben, und dass die Antriebswellen mittels der Synchronisationsvorrichtung miteinander mechanisch gekoppelt sind, wobei mit jeder Antriebswelle jeweils eines der Transmissionselemente gekoppelt ist.

Die Erfindung wird im Folgenden anhand eines in den Zeichnungen dargestellten Ausführungsbeispiels näher erläutert. Es zeigen:
- Figur 1: in Seitenansicht eine schematische Darstellung einer Siebvorrichtung im Vertikalschnitt,
- Figur 2:: ein Vibrationsantrieb der Siebvorrichtung gemäß Figur 1, längs des in Figur 1 mit II-II markierten Schnittverlaufs,
- Figur 3: ein Detail des Vibrationsantriebs längs des in Figur 1 mit III-III markierten Schnittverlaufs,
- Figur 4: eine Detaildarstellung längs des in Figur 2 mit IV-IV markierten Schnittverlaufs.
- Figur 5: ein Befestigungselement in perspektivischer Darstellung,
- Figur 6: eine Synchronisationsvorrichtung in Seitenansicht und
- Figur 7: die Synchronisationsvorrichtung längs des in Figur 6 mit VII-VII markierten Schnittverlaufs.

Figur 1 zeigt eine Siebvorrichtung, wie sie typischerweise bei einer Materialverarbeitungseinrichtung, insbesondere bei einem Gesteinsbrecher zum Einsatz kommt. Die Siebvorrichtung besitzt einen Siebkasten 10. Dieser Siebkasten 10 hat zwei zueinander beabstandete Siebseitenwände 21, zwischen denen ein Siebbereich gebildet ist.

Bodenseitig ist der Siebkasten 20 mit einem Boden 12 abgeschlossen. Innerhalb des Siebkastens 10 ist mindestens ein Siebbelag 14, 15 beabstandet zum Boden 12 angeordnet. Im vorliegenden Ausführungsbeispiel sind zwei Siebböden 14, 15 verbaut.

Im Bereich über dem oberen Siebbelag 14 ist ein Förderbereich 13 gebildet. Während des Betriebseinsatzes wird der Siebkasten 10 mittels eines Vibrationsantriebs 20 in Schwingungen versetzt. Infolge dieser Vibrationsbewegungen wird auf dem oberen Siebbelag 14 aufgebrachtes Siebgut längs des Förderbereichs 13, in Figur 1 von links nach rechts, gefördert. Dabei wird eine erste Teilfraktion auf dem Siebbelag 14 gesiebt und über den Siebbelag 14 abtransportiert. Das ausgesiebte Material fällt auf den unteren Siebbelag 15 und wird hierbei einem weiteren Siebvorgang unterzogen. Das ausgesiebte Material wird wieder auf dem unteren Siebbelag 15 abtransportiert und die durch den Siebbelag 15 gefallene feine Fraktionen über den Boden 12 abgeleitet.

Der Vibrationsantrieb 20 ist in Figur 2 detaillierter veranschaulicht. Wie diese Darstellung zeigt, ist der Vibrationsantrieb 20 modular aufgebaut und weist zwei Erregereinheiten 21 auf. Jede Erregereinheit 21 ist im Bereich einer Siebseitenwand 11 befestigt. Die beiden Erregereinheiten 21 sind über eine Synchronisationsvorrichtung 26 miteinander gekoppelt.

Unter Bezugnahme auf Figur 3 wird zunächst der Aufbau der Erregereinheiten 21 näher erläutert. Wie diese Darstellung zeigt, kann die Erregereinheit 21 so aufgebaut sein, dass sie mittels einem oder mehreren Unwuchtgewichten 40, die exzentrisch zu einer Antriebswelle 31 angeordnet ist/sind, eine Unwucht erzeugen. Diese Unwucht erzeugt in dem Siebkasten 10 die Vibrationsbewegungen.

Die Erregereinheit 21 kann eine Motoreinheit 30 aufweisen, die die Antriebswelle 31 umfasst. Die Antriebswelle 31 wird über den Motorrotor eines Elektromotors 32 angetrieben. Die Antriebswelle 31 ist an gegenüberliegenden Seiten des Elektromotors 32 mittels Lagern 33 drehbar gelagert. Der Elektromotor 32 ist in einem Motorgehäuse 34 untergebracht. Es kann so sein, dass die Lager 33 in dem Motorgehäuse 34 selbst gelagert sind. Denkbar ist es jedoch auch, wie dies Figur 3 zeigt, dass an das Motorgehäuse 34 separate Lagerhalter 35, 36 angebaut sind, die jeweils eines der Lager 33 aufnehmen. Hierdurch kann eine modulare Bauweise verwirklicht werden, bei der sich mit unterschiedlichen Motorgehäusen 34 jeweils die vorgefertigten Lagerhalter 35, 36 bausatzartig verbauen lässt.

Zur Befestigung der Motoreinheit 30 an dem Siebkasten 10 kann ein Befestigungsflansch 34.1 vorgesehen sein, der insbesondere einteilig mit dem Motorgehäuse 34 verbunden sein kann.

Die Motoreinheit 30 kann vorzugsweise in einem Durchbruch 11.1 der Siebseitenwand 11 befestigt werden. **In** diesen Durchbruch 11.1 kann das Motorgehäuse 34 eingesetzt werden. Zur Befestigung der Motoreinheit 30 sind in die Siebseitenwand 11 Bohrungen eingearbeitet. Diese Bohrungen stehen in Flucht zu Bohrungen 34.2 des Befestigungsflansches 34.1. Die Befestigung der Motoreinheit 30 an der Siebseitenwand 11 erfolgt mittels Befestigungselementen 25, die durch die fluchtenden Bohrungen 34.2 in der Siebseitenwand 11 und in dem Befestigungsflansch 34.1 hindurchgestellt sind, wie dies später näher erläutert wird.

Wie die Darstellung nach Figur 3 weiter veranschaulicht, kann es so sein, dass die Antriebswelle 31 an ihren beiden Enden jeweils eine Aufnahme 37, 38 aufweist. An diesen Aufnahmen 37, 38 ist jeweils ein Unwuchtgewicht 40 drehfest befestigt. Das Unwuchtgewicht 40 besitzt ein Einzelgewicht 41. Dieses Einzelgewicht 41 weist eine Bohrung auf. Mittels dieser Bohrung ist das Einzelgewicht 41 auf die Aufnahme 37, 38 der Antriebswelle 31 aufgeschoben.

Wie Figur 2 zeigt, kann es nun erforderlich sein, dass, je nach Anlagenkonfiguration eine zusätzliche Unwucht-Masse benötigt wird. Zu diesem Zweck kann es vorgesehen sein, dass zusätzlich zu dem Einzelgewicht 41 an einem oder an beiden Enden der Antriebswelle 31 ein oder mehrere Zusatzgewichte 42 mit der Antriebswelle 31 mittelbar oder unmittelbar drehfest verbunden sind.

Es kann so sein, wie Figur 2 zeigt, dass das Zusatzgewicht 42 direkt mit dem Einzelgewicht 41 verbunden ist. Zu diesem Zweck kann es vorgesehen sein, dass das Einzelgewicht 41 einen Schraubenbolzen 43 trägt, auf den das Zusatzgewicht 42 mit einer Bohrung aufgeschoben wird. Somit lässt sich das Zusatzgewicht 42 mit dem Einzelgewicht 41 verbinden, indem auf den Schraubenbolzen 43 eine Mutter 44 aufgeschraubt wird, die das Zusatzgewicht 42 sicher mit dem Einzelgewicht 41 verspannt.

Vorzugsweise ist es so, dass die Massen an beiden Enden der Antriebswelle 31 jeweils gleich oder zumindest in etwa gleich gewählt sind, um eine gleichmäßige Belastung der Antriebswelle 31 zu erreichen.

Ausweislich Figur 3 kann es so sein, dass die Motoreinheit 30 mit einer Tragvorrichtung, vorzugsweise einer Tragöse 39, ausgerüstet ist. Es kann so sein, dass die Tragöse 39 in das äußere Ende der Antriebswelle 31 im Bereich der Aufnahme 37 eingeschraubt ist. Mittels der Tragvorrichtung kann die Motoreinheit 31 an eine Hilfsvorrichtung angehangen und zu Montagezwecken leichter gehandhabt werden, um die Montage zu vereinfachen.

Wie Figur 2 zeigt, können die beiden Erregereinheiten 21, zu beiden Seiten des Siebkastens 10 prinzipiell ähnlich aufgebaut sein, sodass auf die vorstehenden Ausführungen Bezug genommen werden kann. Vorzugsweise sind die Erregereinheiten 21 baugleich oder im Wesentlichen baugleich, sodass sich der Teile- und Montageaufwand verringert.

Im Bereich der Außenseite der zugeordneten Siebseitenwand 11 sind die Erregereinheiten 21 mittels einer Abdeckung 50 überdeckt, die vorzugsweise mit dem zugeordneten Lagerhalter 36 verbunden ist. Die Abdeckung 50 überdeckt die rotierenden Teile der Motoreinheit 30 außenseitig, sodass hier die Verletzungsgefahr ausgeschlossen wird.

Figur 1 und Figur 3 veranschaulichen weiter, dass der außenseitig über die Siebseitenwand 11 vorstehende Teil der Motoreinheit 30 vollständig oder zumindest zum größten Teil in Schwerkraftrichtung oben mittels einer Schutzabdeckung 70 überdeckt sein kann. Diese Schutzabdeckung 70 schützt die Motoreinheit 30 vor der mechanischen Einwirkung herabfallender Teile. Die Schutzabdeckung 70 kann als Stanz-Biegeteil aus einem Stahl-Blechzuschnitt gefertigt sein.

Ausweislich der Figuren 2 und 3 erstreckt sich zwischen den beiden Siebseitenwänden 11 ein Hüllrohr 22. Das Hüllrohr 22 weist zwei Rohrabschnitte 22.1, 22.2 auf, die ineinandergeschoben sind. Die Rohrabschnitte 22.1, 22.2 des Hüllrohrs 22 tragen jeweils an ihrem der Siebseitenwand 11 zugewandten Ende einen Flansch 23, 24. Die Flansche 23, 24 sind mit bohrungsförmigen Passaufnahmen 23.1 ausgerüstet (siehe Figur 3).

Zur Befestigung des Hüllrohrs 22 zwischen den Siebseitenwänden 11 werden die beiden Rohrabschnitte 22.1, 22.2 ineinandergeschoben, bis die Rohrenden jeweils an den Flanschen 23, 24 anschlagen. Dann ist die Länge des Hüllrohrs 22 kleiner als der lichte Abstand zwischen den Siebseitenwänden 11. Das Hüllrohr 22 kann somit einfach in den Bereich zwischen den Siebseitenwänden 11 gebracht werden.

Zur Befestigung des Hüllrohrs 22 an den Siebseitenwänden 11 sind die bereits oben erwähnten Befestigungselemente 25 verwendet. Die Befestigungselemente 25 sind als Passbolzen ausgebildet und in Figur 5 deutlicher gezeigt.

Wie Figur 5 zeigt, besitzen die Befestigungselemente 25 einen Kopf 25.1. An diesen Kopf 25.1 schließt sich ein Bolzen 25.2 einteilig an. Im Übergangsbereich zwischen dem Kopf 25.1 zu dem Bolzen 25.2 ist am Bolzen 25.2 ein Sicherungsabschnitt 25.3 ausgebildet. Dieser Sicherungsabschnitt 25.3 weist eine Oberflächenstruktur auf, welche Erhebungen und Vertiefungen besitzt. Gegenüberliegend dem Kopf 25.1 besitzt das Befestigungselement einen Gewindeabschnitt 25.4.

Die Befestigungselemente 25 können mit ihrem Bolzen 25 voran durch die Passaufnahme 23.1 des Flansches 23 gesteckt werden. Im montierten Zustand kommt der Sicherungsabschnitt 25.3 in der Passaufnahme 23.1 zum Liegen. Die Passaufnahme 23.1 ist als Bohrung ausgebildet, wobei der Bohrungsdurchmesser kleiner ist als der Außendurchmesser des Sicherungsabschnitts 25.3. Somit kann der Sicherungsabschnitt 25.3 in die Passaufnahme 23.1 eingepresst werden, wobei sich die vorstehend erwähnten Erhebungen des Sicherungsabschnitts 25.3 in die Innenwandung der Passaufnahme 23.1 eingraben. Auf diese Weise wird mit dem Sicherungsabschnitt 25.3 eine formschlüssige Verbindung in Umfangsrichtung des Bolzens 25.2 zwischen dem Flansch 23 und dem Befestigungselement 25 gebildet.

Figur 3 veranschaulicht, dass der Bolzen 25.2 der Befestigungselemente 25 durch eine Bohrung in der Siebseitenwand 11 und durch die Bohrung 34.2 des Befestigungsflansches 34.1 des Motorgehäuses 34 hindurchgesteckt ist. Auf den Gewindeabschnitt 25.4 des Befestigungselements 25 ist eine Mutter 34.4 aufgeschraubt. Somit kann mittels der Befestigungselemente 25 das Motorgehäuse 34 und gleichzeitig der zugeordnete Rohrabschnitt 22.1, 22.2 mit der Siebseitenwand 11 verbunden werden.

Die Montage gestaltet sich hierbei denkbar einfach. Das Hüllrohr 22 muss, wie oben erwähnt, lediglich zwischen die beiden Siebseitenwände 11 gesetzt werden. Die beiden Rohrabschnitte 22.1, 22.2 können dabei soweit ineinander teleskopiert werden, dass das lichte Maß zwischen den Siebseitenwänden 11 größer ist als das Abstandsmaß zwischen den freien Enden der Bolzen 25.2 der Befestigungselemente 25, welche in den beiden Flanschen 23, 24 in den Passaufnahme 23.1 vormontiert und befestigt sind. Sind die Bolzen 25.2 auf die Bohrungen in den Siebseitenwänden 11 ausgerichtet, so müssen die Rohrabschnitte 22.1, 22.2 lediglich nach außen verschoben werden, sodass die Gewindeabschnitte 25.4 durch die Siebseitenwände 11 hindurch gesteckt werden. Somit ist das Hüllrohr 22 in einer Vor-Montageposition gehalten. Für die weitere Montage wird dann kein Zugang mehr von der Innenseite des Siebkastens 10 benötigt. Die folgenden Montageschritte können von der Außenseite des Siebkastens 10 her erfolgen.

Insbesondere können nun die beiden Motoreinheiten 30 von der Außenseite her an die Siebseitenwände 11 angebaut und die Muttern 34.4 außenseitig angezogen werden. Da das Befestigungselement 25 mit seinem Sicherungsabschnitt 25.3 unverlierbar und drehfest in dem Flansch 23, 24 gehalten ist, muss das Befestigungselement 25 nicht mehr von der Innenseite des Siebkastens 10 gehalten werden, wenn die Mutter 34.4 angespannt wird. Bei der Verspannung der Mutter 34.4 werden die beiden Rohrabschnitte 22.1, 22.2 weiter nach außen teleskopiert, sodass sie etwaige Lagetoleranzen der Siebseitenwände 11 ausgleichen können.

Es kann vorgesehen sein, dass zwischen den Flanschen 23, 24 Dichtelemente 34.3 angeordnet sind, um einen Staubeintritt in den von dem Hüllrohr 22 umgebenen Bereich zu verhindern. Das Dichtelement 34.3 kann beispielsweise als umlaufender Dichtring ausgebildet sein, der zwischen dem Flansch 23, 24 und der Innenseite der Siebseitenwand 11 angeordnet ist.

Die beiden Erregereinheiten 21 sind mittels einer Synchronisationsvorrichtung 26 mechanisch miteinander gekoppelt, wie dies Figur 2 zeigt. Die Synchronisationsvorrichtung 26 dient dazu, die Drehbewegungen der Antriebswellen 31 der Motoreinheiten 30 zu synchronisieren.

Wie Figur 2 zeigt, sind die Massenschwerpunkte der Unwuchtgewichte 40 der Erregereinheiten 21 mittels der Synchronisationsvorrichtung 26 in Umfangsrichtung auf der gleichen Winkelposition oder zumindest annähernd auf der gleichen Winkelposition gehalten.

Die Synchronisationsvorrichtung 26 kann eine Koppeleinrichtung 60 aufweisen, wie sie in den Figuren 6 und 7 dargestellt ist. Es kann so sein, dass die Koppeleinrichtung 60 an gegenüberliegenden Enden Koppelstücke 61, 65 aufweist, die jeweils drehfest mit einer der Antriebswellen 31 der Motoreinheiten 30 verbunden sind, wie Figur 2 zeigt.

Zu diesem Zweck kann mit der Antriebswelle 31 ein Halter 45 drehfest verbunden sein. An diesen Halter 45 ist das zugeordnete Ende der Koppeleinrichtung 60 mittels Verschraubungen 46 angeschlossen

An die Koppelstücke 61 ist jeweils ein Kardangelenk 62 angeschlossen. Das Kardangelenk 62 trägt ein Transmissionselement 64 und das Kardangelenk 66 ein Transmissionselement 68. Die beiden Transmissionselemente 64 und 68 können, insbesondere drehfest, miteinander verbunden sein.

Es kann so sein, dass die beiden Transmissionselemente 64, 68 Rohrabschnitte 64.1, 68.1 sind oder aufweisen. Es kann so sein, dass die Rohrabschnitte 64.1, 68.1 einen unrunden Querschnitt aufweisen und im Bereich einer Koppelstelle ineinandergeschoben sind, wie Figur 7 zeigt. Dabei sind die Querschnitte der Rohrabschnitte 64.1, 68.1 im Fügebereich der Koppelstelle so ausgebildet, dass diese im gefügten Zustand eine formschlüssige Verbindung in Umfangsrichtung bilden.

Ausweislich Figur 7 kann es so sein, dass die Kardangelenke 62, 66 Befestigungsstücke 63, 67 aufweisen, die in die der Koppelstelle abgewandten Enden der Rohrabschnitte 64.1, 68.1 eingepasst sind, um eine drehfeste Verbindung zwischen dem Kardangelenk 62,66 und dem Rohrabschnitt 64.1,68.1 zu bilden.

Wie die Figuren 6 und 7 zeigen, ist eine Ausrichthilfe verwendet, die ausgebildet und angeordnet ist, um wenigstens eines der Transmissionselemente 64, 68 während der Fügebewegung, während der die Erregereinheit 21 an der Siebseitenwand 11 montiert wird, in seiner Montageposition auszurichten. Dabei soll diese ausgerichtete Montageposition so sein, dass die beiden Transmissionselemente 64, 68 miteinander gefügt werden, ohne dass es dabei eines Zugriffs einer Bedienperson auf die Koppelstelle bedarf.

Vorzugsweise ist das Hüllrohr 22 im Bereich der Koppelstelle geschlossen, was dessen Bauweise deutlich vereinfacht. Alternativ kann es auch vorgesehen sein, dass lediglich noch eine Inspektionsöffnung im Bereich der Koppelstelle in das Hüllrohr 22 eingearbeitet ist, um den Fügevorgang zu überwachen und gegebenenfalls zu korrigieren.

Die Ausrichthilfe weist wenigstens ein Ausrichtelement 62.1, 68.2, 69 auf.

Im Folgenden werden die einzelnen Ausrichtelemente 62.1, 68.2, 69 näher erläutert. Wie die Figuren 6 und 7 zeigen, kann das Ausrichtelement 62.1 ausgebildet und angeordnet sein, um eines der Kardangelenke 62, 66 in der Montageposition oder zumindest annähernd in der Montageposition zu stabilisieren.

Zu diesem Zweck kann es vorgesehen sein, dass das Ausrichtelement 62.1 in Form eines elastischen Bauteils ausgebildet ist, das eines der Kardangelenke 62, 66 derart aussteift, dass das am Gelenk angeschlossenen Transmissionselement 64, 68 in einer gegenüber der Schwerkraftrichtung angehobenen Fügeposition gehalten ist.

Wie die Darstellungen zeigen, kann es so sein, dass das Ausrichtelement 62.1 von einem Kunststoff-Schrumpfschlauch gebildet ist, welches das Kardangelenk 62, 66 umgibt. Der Schrumpfschlauch hält das Transmissionselement 64 in seiner gegenüber der Schwerkraftrichtung angehobenen Ausrichtung, wie sie sich aus Figur 6 und 7 ergibt, oder zumindest annähernd in dieser gezeigten Position.

Zusätzlich oder alternativ kann die Ausrichthilfe auch ein Ausrichtelement 68.2 aufweisen, wie es sich aus Figur 6 ergibt. Dieses Ausrichtelement 68.2 kann vorzugsweise von einem Formkörper gebildet sein, der auf den Außenumfang eines der Transmissionselemente 64, 68 aufgeschoben ist. Ausweislich Figur 2 stützt sich dieses Ausrichtelement 68.2 mit seinem Außenumfang an der Innenkontur des Hüllrohrs 22 ab. Dabei kann es sich über den gesamten Umfang oder nur über einen Teil des Umfangs an der Innenwandung des Hüllrohrs 22 abstützen. Auf diese Weise ist das angeschlossene Transmissionselement 68 in seiner Montageposition oder annähernd in seiner Montageposition gegenüber dem ortsfesten Hüllrohr 22 ausgerichtet.

Es kann so sein, dass das Transmissionselement 68 zusätzlich ein Begrenzungselement 68.3 trägt. Dieses kann, wie Figur 7 zeigt, einteilig an dem Transmissionselement 68 angeschlossen sein. Das Begrenzungselement 68.3 dient dazu die Verschiebebewegung des auf dem Transmissionselement 68 befestigten Ausrichtelements 68.2 zu begrenzen.

Zusätzlich oder alternativ kann es vorgesehen sein, dass ein Ausrichtelement 69 verwendet ist, welches mit einem Befestigungsabschnitt 69.1 an einem Ende eines Transmissionselements 64, 68 befestigt ist. Die Montagebewegung des Ausrichtelements 69 auf dem Transmissionselement 64, 68 wird mit einem Anschlag 69.3 des Ausrichtelements 69 begrenzt.

Beispielsweise kann es so sein, dass dieser Anschlag 69.3 an dem freien Ende des Transmissionselements 68 anschlägt, auf dem das Ausrichtelement 69 befestigt ist. Das Ausrichtelement 69 besitzt eine Zentrieraufnahme 69.2, die auf das zweite Transmissionselement 64 hin ausgerichtet und orientiert ist. Dabei kann es so sein, dass diese Zentrieraufnahme 69.2 in Form einer trichterförmigen Erweiterung ausgebildet ist, wie Figur 7 zeigt.

Zur Montage der Erregereinheiten 21 wird zunächst eine der Erregereinheiten 21 wie oben beschrieben an der zugeordneten Siebseitenwand 11 montiert. Dabei wird das an diese Erregereinheit 21 angeschlossene Transmissionselement 64, 68 in das Hüllrohr 22 eingeschoben. Ist die Ausrichthilfe derart, dass das Ausrichtelement 62.1 verwendet ist, welches das Kardangelenk 62 aussteift, so ist das Transmissionselement 64 bereits in seiner annähernden Montageposition ausgerichtet.

Ist das Ausrichtelement 68.2 verwendet, so zentriert sich das angeschlossene Transmissionselement 68 gegenüber dem Hüllrohr 22 in seiner annähernden Montageposition.

Wenn nun die beiden Erregereinheiten 21 aufeinander zubewegt werden, so dringt das freie Ende des Transmissionselements 64 in die Zentrieraufnahme 69.2 des Ausrichtelements 69 ein und wird so ausgerichtet, dass die beiden Transmissionselemente 64, 68 ineinandergefügt werden können, wie dies Figur 7 zeigt.

Treffen die unrunden Querschnitte der Transmissionselemente 64, 68 nicht exakt aufeinander, so kann dies durch eine leichte Verdrehung einer der Erregereinheiten 21 korrigiert werden, bis eine passgenaue Übereinstimmung vorliegt und die Transmissionselemente 64, 68 abschließend ineinandergesteckt werden können.

Abschließend werden die Erregereinheiten 21 mit den Befestigungselementen 25 wie oben erläutert mit der Siebseitenwand 11 verspannt und die Montage ist abgeschlossen.

## Patentansprüche

1. Siebvorrichtung mit einem Siebkasten (10), in oder an dem wenigstens ein Siebbelag (14, 15) angeordnet ist, wobei der Siebbelag (14, 15) mittels eines Vibrationsantriebs (20) in Schwingungsbewegungen versetzbar ist, wobei der Vibrationsantrieb (20) zwei Erregereinheiten (21) aufweist, wobei die Erregereinheiten (21) mittels einer Synchronisationsvorrichtung (26) miteinander mechanisch gekoppelt sind, wobei die Synchronisationsvorrichtung (26) zwei Transmissionselemente (64, 68) aufweist, die im Bereich einer Koppelstelle mittels einer Koppeleinrichtung (60) lösbar und miteinander drehfest gekoppelt sind,
**dadurch gekennzeichnet,**
**dass** eine Ausrichthilfe mit wenigstens einem Ausrichtelement (62.1, 68.2, 69) vorgesehen ist, das angeordnet und ausgebildet ist, um beim Fügevorgang der beiden Transmissionselemente (64, 68) die Transmissionselemente (64, 68) gegeneinander im Bereich der Koppelstelle auszurichten.

2. Siebvorrichtung nach Anspruch 1, **dadurch gekennzeichnet, dass** jedes der Transmissionselemente (64, 68) der Koppelstelle abgewandt an ein Gelenk, insbesondere an ein Kardangelenk (62, 66) angekoppelt ist, und dass ein Ausrichtelement (62.1) in Form eines elastischen Bauteils ausgebildet ist, das eines der Gelenke derart aussteift, dass das am Gelenk angeschlossenen Transmissionselement (64, 68) in einer gegenüber der Schwerkraftrichtung angehobenen Fügeposition gehalten ist,
oder dass zwei Ausrichtelemente (62.1) jeweils in Form eines elastischen Bauteils ausgebildet sind, die jeweils eines der Gelenke derart aussteifen, dass das am Gelenk angeschlossenen Transmissionselement (64, 68) in einer gegenüber der Schwerkraftrichtung angehobenen Fügeposition gehalten ist.

3. Siebvorrichtung nach Anspruch 2, **dadurch gekennzeichnet, dass** die Kardangelenke (62, 66) zusammen mit den Transmissionselementen (64, 68) eine Kardanwelle bilden, und dass das Ausrichtelement (62.1) wenigstens eines der Kardangelenke (62, 66) in Form eines Schrumpfschlauchs zumindest bereichsweise umgibt.

4. Siebvorrichtung nach einem der Ansprüche 1 bis 3, **dadurch gekennzeichnet, dass** die Transmissionselemente (64, 68) jeweils einen Rohrabschnitt (64.1 68.1) aufweisen, und dass im Bereich der Koppelstelle die beiden Rohrabschnitte (64.1, 68.1) mit ihren Rohrenden ineinandergesteckt und im Fügebereich drehfest miteinander verbunden sind.

5. Siebvorrichtung nach einem der Ansprüche 1 bis 4, **dadurch gekennzeichnet, dass** das Ausrichtelement (69) der Ausrichthilfe mittels eines Befestigungsabschnitts (69.1) im Bereich eines freien Endes des ersten Transmissionselements (64, 68) gehalten ist, dass das Ausrichtelement (69) eine Zentrieraufnahme (69.2) aufweist, die auf das zweite Transmissionselement (64, 68) ausgerichtet ist, wobei vorzugsweise vorgesehen ist, dass die Zentrieraufnahme (69.2) eine zumindest bereichsweise umlaufende trichterartige Erweiterung, insbesondere einen Innenkonus, aufweist, die sich in Richtung hin zum zweiten Transmissionselement (64, 68) erweitert.

6. Siebvorrichtung nach einem der Ansprüche 1 bis 5, **dadurch gekennzeichnet, dass** das Ausrichtelement (69, 68.2) als Formkörper ausgebildet und auf das freie Ende des ersten Transmissionsglieds (64, 68) an dessen Außenumfang aufgeschoben ist, und dass der Formkörper vorzugsweise einen Anschlag (69.3) aufweist, der den Formkörper in Fügerichtung unverschiebbar am ersten Transmissionselement (64, 68) festlegt.

7. Siebvorrichtung nach einem der Ansprüche 1 bis 6, **dadurch gekennzeichnet, dass** die Ausrichthilfe als Ausrichtelement (68.2) ein an einem der Transmissionselemente (64, 68) befestigten Stützkörper aufweist, der sich an einem gegenüber den Transmissionselementen (64, 68) ortsfesten Bauteil der Siebvorrichtung abstützt, und wobei ein Schiebesitz zwischen dem Ausrichtelement (68.2) und dem ortsfesten Bauteil vorgesehen ist, längs dem das Ausrichtelement (68.2) in Richtung der Fügerichtung verschiebbar geführt ist.

8. Siebvorrichtung nach einem der Ansprüche 1 bis 7, **dadurch gekennzeichnet, dass** die beiden Transmissionselemente (64, 68) innerhalb eines Hüllrohrs (22) angeordnet sind.

9. Siebvorrichtung nach Anspruch 8, **dadurch gekennzeichnet, dass** das Ausrichtelement (68.2) radial außen an der Innenumfangsfläche des Hüllrohrs (22) verschiebbar unter Bildung des/eines Schiebesitzes in Richtung der Längserstreckung des Hüllrohrs (22) geführt ist, und dass vorzugsweise das Ausrichtelement (68.2) in Radialrichtung unverstellbar mit einem der Transmissionselemente (64, 68) verbunden ist.

10. Siebvorrichtung nach einem der Ansprüche 1 bis 9, **dadurch gekennzeichnet, dass** ein Begrenzungselement (68.3) vorgesehen ist, dass die Verstellbewegung des Ausrichtelements (68.2) gegenüber dem Transmissionselement (64, 68) begrenzt.

11. Siebvorrichtung nach einem der Ansprüche 1 bis 9, **dadurch gekennzeichnet, dass** die Erregereinheiten (21) jeweils eine Motoreinheit (30) mit einem Elektromotor (32) aufweisen, die jeweils eine Antriebswelle (31) antreiben, dass die Antriebswelle (31) jeweils zumindest ein Unwuchtgewicht (40) antreiben, dass die Antriebswellen (31) mittels der Synchronisationsvorrichtung (26) miteinander mechanisch gekoppelt sind, wobei mit jeder Antriebswelle (31) jeweils eines der Transmissionselemente (64, 68) gekoppelt ist.

12. Siebvorrichtung nach einem der Ansprüche 1 bis 10, **dadurch gekennzeichnet, dass** das oder die Ausrichtelemente (68.2, 69, 62.1) aus einem Kunststoffmaterial, insbesondere aus einem geschäumten Kunststoffteil, besteht.

13. Siebvorrichtung nach einem der Ansprüche 1 bis 12, **dadurch gekennzeichnet, dass** die beiden Transmissionselemente (64, 68) eine unterschiedliche axiale Längserstreckung in Richtung der Drehachse der Synchronisationsvorrichtung (26) aufweisen.
